# EUROPÄISCHE PATENTSCHRIFT

(11) **EP 0 675 782 B1**
(45) Veröffentlichungstag und Bekanntmachung des Hinweises auf die Patenterteilung: **08.10.1997**
(21) Anmeldenummer: 94903753.5
(22) Anmeldetag: 10.12.1993
(51) Int. Cl.: B25B 15/00, C21D 9/00

(54) **WERKZEUG, INSBESONDERE SCHRAUBENDREHEREINSATZ**
TOOL
OUTIL

(30) Priorität: 22.12.1992 DE 4243608
(43) Veröffentlichungstag der Anmeldung: 11.10.1995
(73) Patentinhaber: WERA WERK HERMANN WERNER GMBH & CO., D-42349 Wuppertal (DE)
(72) Erfinder: STRAUCH, Martin, D-42349 Wuppertal (DE); HOY, Robert, D-42853 Remscheid (DE)
(74) Vertreter: Grundmann, Dirk, Dr.
(86) Internationale Anmeldenummer: EP9303504
(87) Internationale Veröffentlichungsnummer: WO9414575

(56) Entgegenhaltungen:
- EP-A- 0 106 929
- DE-U- 8 813 187
- US-A- 3 515 602
- US-A- 4 705 124
- PATENT ABSTRACTS OF JAPAN vol. 8, no. 178 (C-238)(1615) 16. August 1984 & JP,A,59 074 226 (TOYOTA JIDOSHA K.K.) 26. April 1984
- DIN-5261

## Beschreibung

Die Erfindung betrifft ein Werkzeug, insbesondere Drehmomentübertragungswerkzeug, bevorzugt Schraubendreher oder Schraubendrehereinsatz, mit einem Schaft und einem Abtriebsbereich gemäß Gattungsbegriff des Anspruchs 1 und ein Verfahren zur Herstellung derartiger Werkzeuge.

Ein gattungsgemäßer Schraubendrehereinsatz ist beispielsweise aus der europäischen Patentanmeldung 0 336 136 bekannt. Bei dem dort offenbarten Schraubendrehereinsatz ist im Schaftbereich eine tordierbare Zone vorgesehen. Dieser tordierbare Zwischenabschnitt stellt ein elastisch nachgiebiges Element mit entsprechendem Rückstellvermögen nach Überwindung der Belastungsspitze dar. Er erträgt größere Momente, und zwar auch bei wiederholter Belastung. Der Zwischenabschnitt wirkt als Dämpfer, so daß Drehmomentspitzen nicht direkt proportional am Schraubendreherspitzen-Abschnitt wirksam werden. Insbesondere, wenn mit derartigen Schraubendrehereinsätzen Schrauben in Metallgewinde maschinell eingeschraubt werden sollen, entstehen beim Anschlag erhebliche Drehmomentspitzen, da die Drehzahl des Antriebsmotors in kürzester Zeit auf Null absinken muß. Diese Zeitspanne wird durch die Elastizität des Torsionsabschnitts verlängert, so daß die Drehmomentbelastung insgesamt verringert wird. Hinsichtlich der weiteren Vorteile eines derartigen Torsionsabschnitts wird auch auf die DE 38 07 972 verwiesen. Bei den dort offenbarten Schraubendrehereinsätzen wird die Torsionszone bei einem Werkzeug mit einheitlichen Werkstoffeigenschaften durch eine spezielle geometrische Ausbildung dieses Schaftbereichs ausgebildet. Im wesentlichen geschieht dies durch eine Querschnittsschwächung in diesem Bereich.

Der Erfindung liegt die Aufgabe zugrunde, bei einem gattungsgemäßen Werkzeug die Dämpfungszone vorteilhaft weiterbilden.

Gelöst wird die Aufgabe durch die im Anspruch 1 angegebene Erfindung und das im Anspruch 6 angegebene Herstellungsverfahren.

Die Unteransprüche stellen vorteilhafte Weiterbildungen der Erfindung dar.

Zufolge der Erfindung ist ein Werkzeug gegeben, bei dem die unterschiedliche Tordierbarkeit oder Härte bzw. Werkstoffestigkeit von Spitze und Schaftabschnitt nicht unbedingt durch die Formgebung des Werkzeuges erreicht wird, sondern vielmehr durch unterschiedliche spezifische Eigenschaften des Werkstoffs, aus dem das Werkzeug gefertigt ist. Erfindungsgemäß ist vorgesehen, daß die Dämpfungszone ein Material aufweist, welches eine geringere Härte oder was dasselbe ist, eine geringere Werkstoffestigkeit aufweist. Es ist aber auch vorgesehen, daß dieser Dämpfungsbereich eine geringere Torsions-Federkonstante als der Arbeitsbereich aufweisen kann. Vorgesehen ist schließlich auch, daß der am Schaft vorgesehene Dämpfungsbereich sowohl eine geringere Torsions-Federkonstante als auch eine geringere Werkstoffestigkeit aufweist. Während der Abtriebsbereich, welcher bei einem Schraubendrehereinsatz aus der Schraubendreherspitze besteht, aus einem Material gefertigt ist, welches eine hohe Torsions-Federkonstante oder hohe Härte aufweist, ist der tordierbare Schaftabschnitt aus einem Material gefertigt, das eine geringere Torsions-Federkonstante oder geringe Torsions-Federkonstante aufweist. Besteht die Dämpfungszone aus einem Material, welches weicher ist, als der Arbeitsbereich, also eine geringere Festigkeit aufweist, so kann gleichwohl vorgesehen sein, daß das Elastizitätsmodul in beiden Schaftabschnitten identisch oder nahezu identisch ist. Die Zone weicheren Materials bzw. geringerer Festigkeit ist dann allerdings in höherem Maße plastisch verformbar als der Arbeitsbereich. Bei einem schlagartigen Abstoppen des Schraubwerkzeuges kann so die Rotationsenergie des Schraubwerkzeuges in die plastische Verformung des Schaftabschnittes einfließen. Die Härte dieser Dämpfungszone ist bevorzugt so weit herabgesetzt, daß eine plastische Verformung von 30° bis 60° möglich ist, ohne daß das Werkzeug bricht. Insbesondere bei kleinen plastischen Verformungswinkeln von 30° ist vorgesehen, daß nach einer zwangsläufigen elastischen Rückstellung um wenige Grade erneute plastische Verformungen um größere Beträge möglich sind, ohne daß das Schraubwerkzeug bricht. Weisen gemäß einer bevorzugten Ausgestaltung die Schaftbereiche unterschiedliche Elastizitätmodule auf, ist eine unerwünschte Tordierbarkeit des Abtriebsbereichs vermieden, jedoch wird die erwünschte Tordierbarkeit (Elastizität) des Schaftabschnitts der Dämpfungszone erzielt.

Der bevorzugten Weiterbildung zufolge weist der Schaftabschnitt ein Material geringerer Härte auf als der Abtriebsbereich. Durch diese Maßnahme werden unterschiedliche Verformbarkeiten der beiden Bereiche erzielt- Bevorzugt ist die Härte (Rockwell) des Schaftabschnittes bis etwa um ein Viertel geringer als die Härte des Abtriebsbereiches. Dabei ist bevorzugt der Schaftabschnitt unmittelbar dem Abtriebsbereich benachbart. Das heißt, der Spitze bei einem Schraubendrehereinsatz schließt sich unmittelbar ein plastisch verformbarer Schaftabschnitt an, welcher dann beispielsweise in einen Antriebsbereich übergehen kann, welcher im Querschnitt polygon gestaltet ist und auch wiederum aus einem härteren Material bestehen kann. Der Schaftabschnitt, der die geringere Festigkeit aufweist, kann durch nachträgliches Anlassen (Erwärmen) eines vorgehärteten Werkzeuges ausgebildet werden. Das Werkzeug ist dann materialeinheitlich herstellbar.

Gemäß dem Herstellungsverfahren ist vorgesehen, daß beim vorgehärteten Werkzeug zumindestens ein Schaftbereich des Schaftes auf eine Temperatur angelassen wird, bei der eine Erweichung des Werkstoffs, der bevorzugt aus Stahl oder einer Stahllegierung besteht, stattfindet. Dabei wird der Abtriebsbereich gekühlt, um dessen Materialeigenschaften zu erhalten. Das Anlassen geschieht dabei derart, daß der erhitzte Schaftabschnitt eine blaue Färbung bekommt. Durch dieses Anlassen wird der Schaftabschnitt bevorzugt bis in den Kernbereich erwärmt und erhält dann durchgehend ein anderes Materialgefüge mit einer geringeren Festigkeit. Wegen des beim Anlassen entstehenden Temperaturgradienten zum gekühlten Bereich wird ein kontinuierlicher Festigkeits-Übergang erreicht. Wegen des Wärmeeindringens von der Oberfläche her, kann die erreichte Temperatur im Kernbereich geringer sein als die Temperatur an der Oberfläche, was hinsichtlich eines kontinuierlichen Härteübergangs als vorteilhaft angesehen wird. Die Erwärmung geschieht bevorzugt durch eine induktive Erhitzung. Dabei wird das Werkzeug mit dem zu erwärmenden Schaftabschnitt in eine Induktionsspule gehalten. Bevorzugt werden die sich beidseitig dem Schaftabschnitt anschließenden Werkzeugbereiche durch eine Flüssigkeitbeaufschlagung gekühlt, so daß lediglich der Zwischenabschnitt die erwünschte Materialaufweichung erfährt. Die Flüssigkeitsbeaufschlagung kann dabei jeweils aus einer Wasserdusche bestehen.

Nachstehend werden zwei Ausfuhrungsbeispiele der Erfindung anhand der Figuren 1-4 erläutert. Es zeigt:
- Fig. 1: einen Maschinenschraubendrehereinsatz gemäß einer ersten Ausführungsform,
- Fig. 2: den Härteverlauf in einem Werkzeug nach Fig. 1 und
- Fig. 3: eine schematische Darstellung eines Werkzeuges nach Fig. 1 im Fertigungsverfahren.

Die in den Figuren 1-3 dargestellten Werkzeuge sind Schraubendrehereinsätze nach DIN-Norm. Sie weisen ein Antriebsende auf, welches im Querschnitt sechskantig ausgebildet ist und einen Schaftabschnitt, welcher im Querschnitt rund ausgebildet ist und eine im Querschnitt kreuzförmige Arbeitsspitze, welche zum Eingriff in eine Kreuzschlitzschraube geeignet ist. Hinsichtlich der näheren Ausgestaltungsmerkmale der Ausführungsbeispiele insbesondere wie die Dimensionierung der einzelnen Bereiche ausgebildet sein kann, wird auf die europäische Patentanmeldung 0 336 136 verwiesen. Das Material des erfindungsgemäßen Werkzeuges hat in seiner Erstreckungsrichtung (Achse) einen inhomogenen Federkennlinienverlauf.

Beim ersten Ausführungsbeispiel (Fig. 1) besteht das Werkzeug aus einem materialeinheitlich gefertigten und gehärteten Stahlkörper, dessen Schaftbereich 4 nachträglich durch Wärmebeaufschlagung in seiner Härte bzw. Festigkeit geändert worden ist. Abtriebsbereich 2 und Antriebsbereich 3 sind dagegen nicht in ihrer Härte bzw. Festigkeit geändert worden. Der in Härtegraden gemessene Verlauf der Festigkeit des in Fig. 1 dargestellten Schraubendrehereinsatzes 1 ist in Fig. 2 dargestellt. Dort ist insbesondere ersichtlich, daß der Abtriebsbereich I, der von der im Querschnitt kreuzförmigen Einsteckspitze 2 ausgebildet ist, eine höhere Härte bzw. Festigkeit aufweist als der Schaftabschnitt II, der von dem im wesentlichen zylinderförmigen Schaft 4 ausgebildet wird. Der Durchmesser des Schaftes 4 ist beim Ausführungsbeispiel geringer als die größte Querschnittserstreckung der kreuzförmigen Abtriebsspitze 2. Der Antriebsbereich III, der von einem im Querschnitt sechskantigen Zylinder 3 ausgebildet wird, dessen Durchmesser größer ist als der Schaft 4, weist die Härte bzw. Festigkeit des Abtriebsbereichs I auf, die höher ist als die Härte bzw. Festigkeit des Schaftabschnitts II.

Der Härteübergang des Abtriebsbereiches I in den Schaftabschnitt II sowie der Härteübergang vom Antriebsabschnitt III in den Schaftabschnitt II erfolgt nicht sprunghaft sondern kontinuierlich.

In Figur 3 ist schematisch das Verfahren zur Herstellung eines Schraubendrehereinsatzes der ersten Ausführungsform dargestellt. Um das Werkstoffgefüge des Schaftabschnittes II derart zu verändern, daß seine Federkennlinie kleiner wird, wird dieser Schaftabschnitt II durch Wärme beaufschlagt. Hierzu wird der Schaftabschnitt 4 in eine Induktionsspule 5 eingeführt, welche sodann mit Strom beaufschlagt wird. Durch die Wirbelstrombildung im Schaft 4 wird dort Wärme erzeugt, die die Gefügeveränderung bewirkt. Die Wärmebeaufschlagung erfolgt bevorzugt so lange, bis die Oberfläche des Schaftes 4 eine blaue Farbe angenommen hat. Damit sich das Materialgefüge der Abtriebsspitze 2 und des Antriebsbereiches 3 nicht ändert, wird die Spitze 2 und der Sechskantabschnitt 3 mit einer Kühlflüssigkeit K beaufschlagt. Dies kann im Wege einer duschen-ähnlichen Wasserbeaufschlagung geschehen.

Nach einer derartigen Behandlung des Werkzeuges wird an der Arbeitsspitze eine Festigkeit von 63 HRC (Rockwellhärte) und am Schaft 4 eine Festigkeit von 45 HRC (Rockwellhärte) gemessen. Der Schaft eines derart behandelten Werkzeuges läßt sich stärker drehen, als es die gehärtete Spitze 2 bzw. der Sechskantabschnitt 3 zuläßt, wobei mit der stärkeren Drehung eine plastische Verformung einhergeht, die je nach Verringerung der Festigkeit 30° bis 60° betragen kann. Die Zone kann dabei nicht nur einmal, sondern mehrfach plastisch verformt werden, ohne daß der Wert eines Maximaldrehmomentes, bei dem die plastische Verformung einsetzt, sich wesentlich ändert. Belastet man einen derartig gefertigten Schraubendreherbit mit ansteigendem Drehmoment, so erfolgt zunächst eine elastische Verformung des Werkzeuges. Nach Überschreiten eines Grenzdrehmomentes erfolgt eine plastische Verformung. Nach Beendigung der plastischen Verformung stellt sich das gedrehte Werkzeug nur um den elastischen Winkelbetrag wieder zurück.

## Patentansprüche

1. Drehmomentübertragungswerkzeug, insbesondere Schraubendrehereinsatz, mit einem Schaft (4) und einem sich dem Schaftmaterial einheitlich anschließendem Arbeitsbereich (I), wobei der Schaft mit einem ersten Schaftabschnitt (II) eine Dämpfungszone ausbildet, die zwischen dem Arbeitsbereich (I) und einem Antriebsbereich (III) liegt und die zum Abfangen von Drehmomentspitzen eine gegenüber dem Arbeitsbereich (I) und eine gegenüber dem Antriebsbereich (III) höhere Tordierbarkeit besitzt, dadurch gekennzeichnet, daß das Werkzeug über seine Erstreckung in Achsrichtung einen inhomogenen Verlauf seiner Werkstoffeigenschaften hat, wobei der die Dämpfungszone ausbildende Werkstoff eine derart geringere Festigkeit hat, als der Werkstoff des Arbeitsbereiches (I) und des Antriebsbereiches (III), daß die Dämpfungszone bei Drehmomentbeaufschlagung bis zum Erreichen eines Grenzdrehmomentes elastisch tordiert und bei Überschreiten des Grenzdrehmomentes um mindestens 30 Grad plastisch verformbar ist.

2. Werkzeug nach Anspruch 1, dadurch gekennzeichnet, daß die in Rockwell gemessene Härte der Dämpfungszone bis etwa zu einem Viertel geringer ist als die Härte des Arbeitsbereichs (I).

3. Werkzeug nach einem der vorhergehenden Ansprüche, dadurch gekennzeichnet, daß die Dämpfungszone unmittelbar dem Arbeitsbereich (I) benachbart ist.

4. Werkzeug nach einem der vorhergehenden Ansprüche, dadurch gekennzeichnet, daß die Werkstoffhärte der dem Arbeitsbereich (I) materialeinheitlich angeformten Dämpfungszone durch nachträgliches Anlassen des gehärteten Werkzeugs (1) abgesenkt ist.

5. Werkzeug nach einem der vorhergehenden Ansprüche, dadurch gekennzeichnet, daß sich der Dämpfungszone ein Antriebsbereich (III) mit einer höheren Torsions-Federkonstanten und/oder Härte anschließt.

6. Herstellung eines Werkzeuges nach einem der Ansprüche 1 bis 5, dadurch gekennzeichnet, daß beim vorgehärteten Werkzeug die Dämpfungszone auf eine Temperatur angelassen wird, bei der eine Erweichung des Werkstoffes, bevorzugt Stahl, stattfindet, während der Arbeitsbereich (I) gekühlt wird.

7. Verfahren nach Anspruch 6, dadurch gekennzeichnet, daß die Erwärmung induktiv erfolgt.

8. Verfahren nach Anspruch 6 oder 7, dadurch gekennzeichnet, daß der Arbeitsbereich (I) und der Antriebsbereich (III), die den Schaftabschnitt (II) zwischen sich aufnehmen, durch Flüssigkeitsbeaufschlagung gekühlt werden.

9. Werkzeug nach einem der Ansprüche 1 bis 5, dadurch gekennzeichnet, daß die plastische Verformbarkeit eine mindestens einmalige, bevorzugt mehrmalige Überdrehung der Dämpfungszone um 40°, 50°, oder 60° ohne eine Bruchschwächung des Werkzeuges zuläßt.

10. Werkzeug nach einem der Ansprüche 1 bis 5 und 9, dadurch gekennzeichnet, daß das Grenzdrehmoment, bei welchem eine plastische Verformbarkeit eintritt, nach einer ersten plastischen Verformung im wesentlichen unverändert bleibt.

## Claims

1. Torque transmission tool, especially screw driver insert, having a shaft (4) and a working region (I) uniformly adjoining the shaft material, wherein in a first shaft section (II) the shaft forms a damping zone which is located between the working region (I) and a drive region (III) and which for flattening out torque peaks has a higher torsional load bearing capacity with respect to the working region (I) and with respect to the drive region (III), characterized in that over its extension in the axial direction the tool has an inhomogeneous progression of its material properties, wherein the material forming the damping zone is of such lower strength than the material of the working region (I) and of the drive region (III) that the damping zone on being acted upon by a torque is torsioned elastically up to the attainment of a threshold torque and when the threshold torque is exceeded is subject to plastic deformation by at least 30 degrees.

2. Tool according to Claim 1, characterised in that the Rockwell hardness of the damping zone is up to a quarter lower than the hardness of the working region (I).

3. Tool according to one of the preceding claims, characterised in that the damping zone immediately adjoins the working region (I).

4. Tool according to one of the preceding claims, characterised in that the material hardness of the damping zone formed of uniform material on the working region (I) is lowered by subsequent tempering of the hardened tool (1).

5. Tool according to one of the preceding claims, characterised in that a drive region (III) having a higher torsion spring constant and/or hardness adjoins the damping zone.

6. Production of a tool according to one of the Claims 1 to 5, characterised in that in the prehardened tool the damping zone is tempered to a temperature at which softening of the material, preferably steel, occurs while the working region (I) is cooled.

7. Method according to Claim 6, characterised in that the heating is done by induction.

8. Method according to Claim 6 or 7, characterised in that the working region (I) and the drive region (III), which between them accommodate the shaft section (II), are cooled by treatment with liquid.

9. Tool according to one of Claims 1 to 5, characterised in that the plastic deformation capability permits an at least single, preferably multiple, overturning of the damping zone by 40°, 50° or 60° without fracture weakening of the tool.

10. Tool according to one of Claims 1 to 5 and 9, characterised in that the threshold torque at which plastic deformability arises remains essentially unchanged after a first plastic deformation.

## Revendications

1. Outil de transmission de couple, en particulier embout de tournevis, avec une tige (4) et une zone de travail (I) se raccordant unitairement au matériau de la tige, la tige constituant par un premier tronçon de tige (II) une zone d'amortissement qui est située entre la zone de travail (I) et une zone d'entraînement (III) et qui comporte pour capter les pointes de couple une capacité de torsion supérieure par rapport à la zone de travail (I) et par rapport à la zone d'entraînement (III), caractérisé en ce que l'outil présente sur son étendue, dans la direction axiale, une allure non homogène concernant les propriétés de son matériau, le matériau constituant la zone d'amortissement ayant une résistance inférieure à celle du matériau de la zone de travail (I) et de la zone d'entraînement (III), de manière que la zone d'amortissement se torde élastiquement lors de la sollicitation sous l'effet d'un couple, jusqu'à atteindre un couple limite et soit susceptible d'être déformée plastiquement d'au moins 30 degrés, en cas de dépassement du couple limite.

2. Outil selon la revendication 1, caractérisé en ce que la dureté, mesurée en unités Rockwell, de la zone d'amortissement est inférieure jusqu'à environ un quart à la dureté de la zone de travail (I).

3. Outil selon l'une des revendications précédentes, caractérisé en ce que la zone d'amortissement est directement voisine de la zone de travail (I).

4. Outil selon l'une des revendications précédentes, caractérisé en ce que la dureté du matériau de la zone d'amortissement, formée d'un seul tenant unitairement avec le matériau de la zone de travail (I), est diminuée en effectuant un revenu sur ultérieur l'outil (1) trempé.

5. Outil selon l'une des revendications précédentes, caractérisé en ce qu'à la zone d'amortissement se raccorde présentant ayant une constance d'élasticité en torsion supérieure et/ou une dureté supérieure.

6. Fabrication d'un outil selon l'une des revendications 1 à 5, caractérisée en ce que, l'outil étant préalablement trempé, la zone d'amortissement est soumise à un revenu à une température pour laquelle se produit un ramollissement du matériau, de préférence de l'acier, tandis que la zone de travail (I) est refroidie.

7. Procédé selon la revendication 6, caractérisé en ce que l'échauffement est effectué par voie inductive.

8. Procédé selon la revendication 6 ou 7, caractérisé en ce que la zone de travail (I) et la zone d'entraînement (III), qui incluent entre elles le tronçon de tige (II), sont refroidies par projection de liquide.

9. Outil selon l'une des revendications 1 à 5, caractérisé en ce que la déformabilité plastique permet une sur-rotation effectuée au moins une fois, de préférence plusieurs fois, de la zone d'amortissement, d'un angle de 40°, 50° ou 60° sans autoriser un affaiblissement conduisant à la rupture de l'outil.

10. Outil selon l'une des revendications 1 à 5 et 9, caractérisé en ce que le couple limite pour lequel une déformation plastique se produit, reste pratiquement inchangé après une première déformation plastique.
